# EUROPÄISCHE PATENTSCHRIFT

(11) **EP 0 063 244 B1**
(45) Veröffentlichungstag und Bekanntmachung des Hinweises auf die Patenterteilung: **11.09.1985**
(21) Anmeldenummer: 82102262.1
(22) Anmeldetag: 19.03.1982
(51) Int. Cl.: B05C 11/10, B27G 11/00

(54) **Auftragsvorrichtung für Kleber**
Arrangement for applying adhesives
Dispositif d'application d'adhésifs

(30) Priorität: 16.04.1981 DE 3115418
(43) Veröffentlichungstag der Anmeldung: 27.10.1982
(73) Patentinhaber: REICH Spezialmaschinen GmbH, 72622 Nürtingen (DE)
(72) Erfinder: Dettelbach, Alfred, D-7000 Stuttgart-50 (DE); Henzler, Roland, D-7440 Nürtingen-Raidwangen (DE)

## Beschreibung

Die Erfindung betrifft eine Auftragsvorrichtung für Kleber, insbesondere bei Kantenanleimmaschinen für durchlaufende Werkstücke, gemäß Oberbegriff von Anspruch 1.

Eine solche Auftragsvorrichtung ist in der DE-A-2 731 799 beschrieben. Dabei wird der Schmelzkleber in Form von zylindrischen Patronen oder Granulat an der stirnseitigen Schmelzwand einer Schmelzkammer geschmolzen und unter Druck dem Düsenkörper einer Auftragsvorrichtung zugeführt, von wo er über Auftragsbohrungen auf die Schmalfläche des plattenförmigen Werkstücks gelangt.

Bei dieser bekannten Schmelz- und Auftragsvorrichtung können sich im Schmelzkleber Verunreinigungen, wie z. B. kleine Fremdkörper oder Schmutzteilchen befinden, die beim Schmelzen frei werden und infolge ihres geringeren spezifischen Gewichtes in der Zuführleitung des Düsenkörpers nach oben wandern. Dort können sie die Auftragsbohrungen verstopfen und verhindern, daß Kleber an dieser Stelle auf das Werkstück aufgetragen wird. Damit wird die Verklebung zwischen Werkstück und Umleimer beeinträchtigt.

Zum Spülen von Leimanlagen ist aus der DE-A-2 457 268 eine Spülvorrichtung bekannt, bei der die leimführenden Kanäle zur Reinigung mit Wasser durchspülbar sind. Diese Vorrichtung bedeutet einen zusätzlichen Aufwand und eine Verteuerung der gesamten Maschine. Sie muß von Hand betätigt werden und verzögert daher den Arbeitsablauf.

Die Spülung mit Wasser beschränkt die Verwendung der bekannten Spülvorrichtung auf wasserlösliche Leime, bei Schmelzklebern ist diese Spülvorrichtung nicht brauchbar. Befinden sich Verunreinigungen im Leim, so können diese während des Betriebs in die Auftragsdüsen gelangen und diese verstopfen.

Der Erfindung liegt daher die Aufgabe zugrunde, eine Auftragsvorrichtung für Kleber zu schaffen, bei der die Verunreinigungen vor dem Auftragen auf das Werkstück entfernt werden und somit ein Verstopfen der Auftragsbohrungen vermieden wird. Diese Aufgabe wird erfindungsgemäß durch die im kennzeichnenden Teil des Anspruchs 1 angegebenen Merkmale gelöst.

Bei der Verbindung der Zuführleitung mit der Spülbohrung können die im oberen Bereich des flüssigen Klebers befindlichen Verunreinigungen über die Spülbohrung ins Freie gelangen und die oberen Auftragsbohrungen nicht mehr verstopfen. Der Kleber wird also über die ganze Höhe der Schmalfläche des Werkstückes einwandfrei aufgetragen und damit eine saubere Verklebung gewährleistet.

Zum sicheren Abführen der Verunreinigungen kann erfindungsgemäß vorgesehen sein, daß der Steuerschieber jeweils zwischen zwei Auftragsstellungen, also bei jedem Arbeitstakt, die Zuführleitung selbsttätig kurzzeitig mit der Spülbohrung verbindet. Damit gelangt ein Tropfen flüssigen Klebers mit den Verunreinigungen in die Spülbohrung und wird von dort ins Freie befördert, so daß nur eine geringe Menge Kleber verlorengeht.

Es kann jedoch auch vorgesehen sein, daß der Steuerschieber erst nach mehreren Arbeitstakten seine Spülstellung einnimmt, wobei der Kleberverlust noch weiter verringert werden kann. Dieser Kleberverlust ist ohnedies vernachlässigbar, da die Öffnungszeit in der Spülstellung nur ca. 0,3 s beträgt.

Die erfindungsgemäße Spüleinrichtung eignet sich besonders für Auftragsvorrichtungen mit Schmelzkammer, bei der der Schmelzkleber in Form von Patronen oder Granulat geschmolzen und über eine Auftragsdüse auf die Schmalfläche des Werkstücks aufgetragen wird. Die Spüleinrichtung läßt sich jedoch auch für Kleber und Leime aller Art verwenden, die bei Zimmertemperatur fest oder flüssig sind, die jedoch direkt, also ohne Leimumwälzung dem Werkstück zugeführt werden.

Im folgenden ist ein Ausführungsbeispiel der Erfindung unter Bezugnahme auf die Zeichnungen näher beschrieben. Es zeigt
Fig. 1 Schnitt durch die Auftragsvorrichtung, schematisch;
Fig. 2-4 Schnitt nach Linie 11-11 in Fig. 1 mit verschiedenen Stellungen des Steuerschiebers.

Die in Fig. 1 schematisch dargestellte Auftragsvorrichtung weist einen Düsenkörper 1 auf, bei dem in einer Schieberbohrung 2 ein Steuerschieber 3 drehbar und längsverschiebbar gelagert ist. Die Drehbewegung erfolgt in bekannter Weise durch einen nicht dargestellten, vom Werkstück gesteuerten Druckluftkolben, die Längsverschiebung dient zum Einstellen der Kleberbreite auf die Höhe des Werkstücks.

Die Schieberbohrung 2 ist mit einer Zuführleitung 4 verbunden, die zu einer nicht dargestellten Schmelzkammer führt. Parallel zur Schieberbohrung 2 ist im Düsenkörper 1 eine Spülbohrung 5 angeordnet, die in den oberen Bereich der Schieberbohrung 2 mündet und sich nach unten ins Freie öffnet. Im Düsenkörper 1 sind ferner übereinanderliegende Auftragsbohrungen 6 vorgesehen, die von der Schieberbohrung 2 ins Freie führen.

Der Steuerschieber 3 ist mit einem Längskanal 7 versehen, in den ein Auftragsschlitz 8 und ein Spülschlitz 9 münden.

Die Fig. 2 zeigt den Steuerschieber 3 in einer ersten Stellung, in der er die Zuführleitung 4 über den Längskanal 7 mit den Auftragsbohrungen 6 verbindet, so daß Kleber auf die Schmalfläche des nicht dargestellten Werkstücks gelangen kann. Die Spülbohrung 5 ist verschlossen.

Fig. 3 zeigt eine Stellung des Steuerschiebers 3, bei der die Zuführleitung 4 völlig abgesperrt ist.

In Fig. 4 verbindet endlich der Steuerschieber 3 die Zuführleitung 4 über den Längskanal 7 und den Spülschlitz 9 mit der Spülbohrung 5, so daß der im oberen Bereich des Längskanals 7 befindliche Kleber mit Verunreinigungen über die Spülbohrung 5 ins Freie gelangen kann. Der Spülschlitz 9 ist dabei so über dem Auftragsschlitz 8 angeordnet, daß im Betriebszustand keine Verbindung zu den Auftragsbohrungen 6 besteht.

Die Steuerung des Steuerschiebers 3 erfolgt in bekannter Weise und wie z. B. in der DE-OS 2 731 799 beschrieben, über Tastschalter, die von der Vorder- und Hinterkante des Werkstücks betätigbar sind. Dabei kann gleichzeitig ein weiteres Schaltelement betätigt werden, das den Steuerschieber 3 zwischen jedem Arbeitstakt oder jeweils nach mehreren Arbeitstakten kurzzeitig in seine Spülstellung verschiebt.

## Patentansprüche

1. Auftragsvorrichtung für Kleber, insbesondere bei Kantenanleimmaschinen für durchlaufende Werkstücke, wobei dieser über eine Zuführleitung (4) einem Düsenkörper (1) mit Auftragsbohrungen (6) zuführbar ist, mit einem im Düsenkörper (1) angeordneten Steuerschieber (3), der die Zuführleitung (4) in einer ersten Stellung mit den Auftragsbohrungen (6) verbindet und diese in einer zweiten Stellung absperrt, dadurch gekennzeichnet, daß der in einer Schieberbohrung (2) drehbar und verschiebbar gelagerte Steuerschieber (3) mit einem Längskanal (7) versehen ist, in den eine Auftragsöffnung (8) und eine Spülöffnung (9) münden und daß im Düsenkörper (1) eine ins Freie führende Spülbohrung (5) vorgesehen ist, die der Steuerschieber (3) über die Spülöffnung (9) und den Längskanal (7) in einer dritten Stellung mit der Zuführleitung (4) verbindet.

2. Auftragsvorrichtung nach Anspruch 1, dadurch gekennzeichnet, daß die Mündung der Spülbohrung (5) in die Schieberbohrung (2) über den Auftragsbohrungen (6) angeordnet ist.

3. Auftragsvorrichtung nach Anspruch 1 oder 2, dadurch gekennzeichnet, daß der Steuerschieber (3) jeweils zwischen zwei ersten Stellungen zum Auftragen des Klebers kurzzeitig seine dritte Stellung zum Spülen einnimmt.

4. Auftragsvorrichtung nach Anspruch 1 oder 2, dadurch gekennzeichnet, daß der Steuerschieber (3) jeweils nach mehreren aufeinanderfolgenden ersten Stellungen kurzzeitig seine dritte Stellung einnimmt.

## Claims

1. Applicator for adhesive, in particular for use in edge banding machines for continuously moving work pieces, wherein the adhesive can be fed to a nozzle body (1) with applicator bores (6) via a supply line (4), comprising a control slide (3) arranged in the nozzle body (1) for connecting the supply line (1) with the applicator bores (6) in a first operating position and for blocking the said connection with the applicator bores in a second position, characterized in that the control slide (3) which is arranged to rotate and slide in a slide bore (2) is provided with a longitudinally extending channel (7) communicating with an applicator opening (8) and a rinsing opening (9) and that a rinsing bore (5) is provided in the nozzle body (1) which leads into the open air and which in a third position of the control slide (3) is connected with the supply line (4) via the rinsing opening (9) and the longitudinal channel (7).

2. Applicator according to claim 1, characterized in that the point where the rinsing bore (5) opens into the slide bore (2) is located above the applicator bores (6).

3. Applicator according to claim 1 or 2, characterized in that the control slide (3) occupies for a short moment its third position or rinsing position each time it is transferred between two first positions for applying the adhesive.

4. Applicator according to claim 1 or 2, characterized in that the control slide (3) occupies for a short moment its third position after every series of several consecutive first positions.

## Revendications

1. Dispositif d'application de colle, notamment pour machines à plaquer les chants au défilé, la colle pouvant être acheminée, via une conduite d'alimentation (4) à un corps de buse (1) muni d'orifices d'application (6), avec un tiroir de distribution (3) disposé dans le corps de buse (1 tiroir qui relie la conduite d'alimentation (4) aux orifices d'application (6) dans une première position et ferme celle-ci dans une deuxième position, caractérisé par le fait que le tiroir de distribution (3), logé dans un alésage pour tiroir (2), tout en pouvant tourner autour d'un axe et être déplacé, est doté d'un conduit longitudinal (7) dans lequel débouchent un orifice d'application (8) et un orifice de rinçage (9), et par le fait que dans le corps de buse (1) est prévu un alésage de rinçage (5) menant à l'air libre, qui, via l'orifice de rinçage (9) et le conduit longitudinal (7) relie le tiroir de distribution (3) à la conduite d'alimentation (4) dans une troisième position.

2. Dispositif d'application d'après la revendication 1, caractérisé par le fait que la sortie de l'alésage de rinçage (5) vers l'alésage du tiroir (2) est disposée au-dessus des alésages d'application (6).

3. Dispositif d'application d'après la revendication 1 ou 2, caractérisé par le fait que, entre deux premières positions destinées à l'application de la colle, le tiroir, de distribution (3) se met pour un court instant dans sa troisième position pour le rinçage.

4. Dispositif d'application d'après la revendication 1 ou 2, caractérisé par le fait que, après plusieurs premières positions successives, le tiroir de distribution (3) se met pour un court instant dans sa troisième position.
